# EUROPÄISCHE PATENTSCHRIFT

(11) **EP 0 977 688 B1**
(45) Veröffentlichungstag und Bekanntmachung des Hinweises auf die Patenterteilung: **30.01.2002**
(21) Anmeldenummer: 98917050.1
(22) Anmeldetag: 23.03.1998
(51) Int. Cl.: B65C 9/18

(54) **APPLIZIERVORRICHTUNG SOWIE APPLIZIERVERFAHREN FÜR LINERLESS-ETIKETTEN**
DEVICE AND METHOD FOR APPLYING LINERLESS LABELS
DISPOSITIF D'APPLICATION AINSI QUE PROCEDE D'APPLICATION POUR ETIQUETTES SANS SUPPORT

(30) Priorität: 25.03.1997 DE 19712524
(43) Veröffentlichungstag der Anmeldung: 09.02.2000
(73) Patentinhaber: AVERY DENNISON CORPORATION, Pasadena California 91103 (US)
(72) Erfinder: LENKL, Johannes, D-85356 Freising (DE)
(74) Vertreter: Fritsche, Rainer, Dipl.-Wirtsch.-Ing.
(86) Internationale Anmeldenummer: EP9801675
(87) Internationale Veröffentlichungsnummer: WO9842578

(56) Entgegenhaltungen:
- EP-A- 0 673 839
- WO-A-97/05021
- FR-A- 2 557 491
- US-A- 2 492 908
- US-A- 3 989 575
- US-A- 4 363 685
- US-A- 5 531 853

## Beschreibung

Die Erfindung betrifft eine Appliziervorrichtung für trägermateriallose Selbstklebeetiketten gemäß dem Oberbegriff des Anspruchs 1 sowie ein Verfahren zum Aufbringen derartiger Etiketten auf ein Produkt gemäß dem Oberbegriff des Anspruchs 11.

Für die in der Praxis bisher gewöhnlich verwendeten Selbstklebeetiketten wird üblicherweise zunächst eine Materialbahn hergestellt, deren eine Seite eine Klebeschicht aufweist und deren andere Seite mittels einer Druckeinrichtung bedruckbar ist. Diese Materialbahn wird meist zu einer Rolle aufgewickelt, die die Handhabung der Selbstklebe-Materialbahn und deren Lagerung erleichtert. Um zu verhindern, daß die einzelnen Lagen der zu einer Rolle aufgewickelten Materialbahn infolge der Klebeschicht aneinander haften, und um weiter zu verhindern, daß die Selbstklebe-Materialbahn in der Druckeinheit an Förderwalzen, Druckwalzen und dgl. anhaftet, wird die Selbstklebe-Materialbahn an der Seite der Klebeschicht mit einer Trägermaterialbahn abgedeckt.

Diese Trägermaterialbahn macht es aber notwendig, daß nach dem Bedrucken eines Abschnitts der Selbstklebe-Materialbahn, der später ein einzelnes Etikett bildet und vor dem Aufbringen dieses Abschnittes auf ein Produkt die Trägermaterialbahn von der Klebeschicht entfernt wird. Hierzu weisen die bekannten Einrichtungen zum Aufbringen bzw. Applizieren von Selbstklebeetiketten auf Produkten eine in Vorschubrichtung der Selbstklebe-Materialbahn nach der Druckeinheit angeordnete Löseeinheit auf, die die Trägermaterialbahn von der Selbstklebe-Materialbahn ablöst.

Das Vorsehen einer Trägermaterialbahn führt neben dem vorstehend geschilderten erhöhten Handhabungsaufwand noch zu dem weiteren Nachteil, daß die aus der Selbstklebe-Materialbahn gebildete Rolle einen verhältnismäßig großen Durchmesser aufweist, wobei nur ein Teil dieses Durchmessers für Selbstklebeetiketten nutzbringend einsetzbar ist. Der andere Teil wird von dem Trägermaterial beansprucht. Schließlich erhöhen sich durch das Trägermaterial die Materialkosten insgesamt sowie auch die Herstellkosten, da bei der Herstellung einer Rolle aus einer Selbstklebe-Materialbahn das Trägermaterial auf die Selbstklebe-Materialbahn aufgebracht werden muß.

Aufgrund der vorstehend dargelegten Nachteile der in der Praxis bisher bekannten Selbstklebeetiketten sind in der jüngeren Vergangenheit trägermateriallose Selbstklebeetiketten, die auch als Linerless-Etiketten bezeichnet werden, entwickelt worden. Die für diese Etikettenart vorgesehene Selbstklebe-Materialbahn weist auch in dem zu einer Rolle aufgewickelten Zustand keine Trägermaterialschicht mehr auf, die die Klebeschicht der Selbstklebe-Materialbahn abdeckt. Die Verwendung eines derartigen Materials macht es aber notwendig, daß die bedruckbare Seite der Materialbahn eine solche Eigenschaft aufweist, daß die einzelnen Schichten der zu einer Rolle aufgewickelten Materialbahn nicht aneinander haften. Darüber hinaus ist es notwendig, in der Druckeinheit die mit der Klebeseite in Berührung kommenden Bauteile mit einer Beschichtung zu versehen, die ein Anhaften der Klebeseite an diesen Bauteilen der Druckeinheit verhindert. Lösungen für die vorstehend geschilderten Probleme im Zusammenhang mit trägermateriallosen Selbstklebeetiketten sind bereits in der Praxis vorhanden.

Dagegen ist es im Augenblick schwierig, die einzelnen bedruckten, von der Selbstklebe-Materialbahn abgetrennten Selbstklebeetiketten automatisch auf ein Produkt aufzubringen, da beim Aufbringen sichergestellt werden muß, daß das Selbstklebeetikett an keinem anderen Bauteil einer Vorrichtung anhaftet sondern nur an dem Produkt. Aufgrund der Klebeseite des Etiketts, die im Gegensatz zu den ein Trägermaterial aufweisenden Etiketten permanent zugänglich ist, ist dies bisher nicht realisiert worden. Daher werden trägermateriallose Selbstklebeetiketten in der Praxis bisher von Hand aufgebracht. Diese Vorgehensweise ermöglicht aber keinen schnellen Produktionsablauf.

Aus der den nächstkommenden Stand der Technik darstellenden WO 97/05 021 geht eine Appliziervorrichtung sowie ein Applizierverfahren für trägermateriallose Selbst-Klebeetiketten hervor, die auf Briefumschläge aufzubringen sind. Hierbei wird beim Erfassen der Vorlaufkante eines mit einem Etikett zu versehenden Dokuments der Antriebsmotor für die Etikettenbahn in Gang gesetzt, um das nächste Etikette zwischen einem stationären Messer und einem bewegbaren Messer anzuordnen. Gleichzeitig wird ein Befehl zum Verhindern einer Betätigung eines Etikettenhalteelements ausgegeben. Anschließend wird das bewegbare Messer betätigt, um das Etikette von dem verbleibenden Abschnitt der Etikettenbahn abzutrennen.

Das für den Antrieb des bewegbaren Messers vorgesehene Ventil wird hierbei für insgesamt 25 ms betätigt. Von Beginn des Erfassens der Vorlaufkante des nächsten zu beklebenden Dokuments sind dabei bereits 12 ms verstrichen. Das die Betätigung des Etikettenhalteelements verhindernde Signal wird ebenfalls von dem Zeitpunkt des Erfassens der Vorlaufkante des nächsten zu beklebenden Dokuments für 28 ms ausgegeben. Mit anderen Worten erfolgt ein Schneidvorgang bereits 16 ms, bevor nach Ablauf der 28 ms das Signal zum Verhindern einer Betätigung des Etikettenhalteelements aufgehoben und dieses Element in Gang gesetzt wird. Das bewegbare Messer hat also bereits mit dem Schnitt durch das Etikett, bevor das Aufnahmeelement überhaupt in Richtung der Etikettenbahn bewegt wird.

Weiterhin geht aus der französischen Patentanmeldung 2 557 491 eine Vorrichtung zum Abtrennen einzelner Elemente von einer Bahn hervor, bei der eine Ansaugeinrichtung das von der Bahn abzutrennende Element vor Beginn des Abtrennschnittes erfaßt. Schließlich geht aus dem US-Patent 2,492,508 eine Appliziervorrichtung für Klebeetiketten, nicht aber für Selbst-Klebeetiketten hervor.

Hierbei wird zunächst das Klebeetikett horizontal vorgeschoben und durch ein Halteelement erfaßt, welches unterhalb der Etikettenbahn angeordnet ist. An dem Halteelement wird das Etikett mittels Vakuum gehalten. Anschließend wird das einzelne Etikett von der Etikettenbahn mittels der Schneideinrichtung abgetrennt. Daraufhin wird eine Appliziereinheit zu dem Halteelement gefahren, Luft in das Innere des Halteelements eingeblasen, um das Etikett von dem Halteelement zu lösen und anschließend das Etikett durch die Appliziereinheit mittels Saugluft erfaßt. Daraufhin verfährt die Appliziereinheit zu dem mit dem Etikett zu versehenden Produkt und bringt es dort auf. Bei dem Aufbringen auf dem Produkt wird die Appliziereinheit durch Zuführen von Strom erwärmt, so daß erst zu diesem Zeitpunkt der Kleber aktiviert wird.

Aus dem US-Patent 5,531,853 geht weiterhin eine Appliziervorrichtung sowie ein Applizierverfahren für trägermateriallose Selbstklebeetiketten der eingangs genannten Art hervor. Hierbei ist eine Trenneinheit und eine in Vorschubrichtung der Selbstklebe-Materialbahn nach der Trenneinheit angeordnete Appliziereinheit vorgesehen. Die Appliziereinheit erfaßt das Selbstklebeetikette an seiner kleberfreien Seite und bringt es auf das Produkt auf. Dabei wird das Selbstklebeetikette zunächst von der Materialbahn durch die Trenneinheit abgetrennt und anschließend dieses abgetrennte Selbstklebeetikette durch die Appliziereinheit erfaßt. Damit das abgetrennte Selbstklebeetikette nicht zu Boden fällt, bevor es die Appliziereinheit erfaßt hat, sind bei dieser bekannten Vorrichtung bzw. bei diesem bekannten Verfahren Blasdüsen an einem Untermesser der Trenneinheit vorgesehen. Diese Blasdüsen blasen das abgetrennte Selbstklebeetikette gegen die Appliziereinheit, welche dann dieses mittels einer Saugkraft erfaßt und hält. Hierbei ist Voraussetzung, daß die Blasdüsen das abgetrennte Selbstklebeetikette in gleichem Maße gegen die Appliziereinheit blasen. Ist beispielsweise eine Blasdüse verstopft oder weist eine Elasdüse einen höheren Blasdruck auf als die übrigen, so kann sich das abgetrennte Etikette in seiner Lage verschieben und ggf. nicht mehr von der Appliziereinheit erfaßbar sein. Darüber hinaus sind bei dieser bekannten Vorrichtung mehrere Handhabungsvorgänge - Abtrennen durch die Trenneinheit, Blasen gegen die Appliziereinheit durch die Blaseinrichtung und Erfassen durch die Appliziereinheit -notwendig, damit ein einzelnes Selbstklebeetikette von der Appliziereinheit erfaßt wird.

Darüber hinaus geht aus dem US-Patent 2,492,908 eine weitere Appliziervorrichtung sowie ein Applizierverfahren hervor, wobei eine Halteeinrichtung vorgesehen ist, die unterhalb der Materialbahn angeordnet ist. Bevor die dortige Trenneinheit ein einzelnes Selbstklebeetikette von der Selbstklebe-Materialbahn abtrennt, wird dieses noch abzutrennende Stück der Materialbahn von der Halteeinrichtung erfaßt. Nach dem Trennvorgang wird dann das abgetrennte und sich noch auf dieser Halteeinrichtung befindliche Etikette durch den eigentlichen Applizierkopf erfaßt und durch diesen auf das Produkt aufgebracht. Auch hier finden sich neben einer Vielzahl von Bauteilen drei Handhabungsvorgänge bevor das Selbstklebeetikette von der Appliziereinheit erfaßt wird. Darüber hinaus ist diese bekannte Vorrichtung bzw. dieses bekannte Verfahren wenig geeignet für trägermateriallose Selbstklebeetiketten, da dabei die Klebeseite der Materialbahn bzw. eines einzelnen Etikettes in Kontakt mit der Halteeinrichtung gelangt.

Schließlich geht aus dem GB-Patent 800,045 eine Appliziervorrichtung hervor, die gleichzeitig Teil der Tenneinheit ist. Nach dem Durchtrennen der Materialbahn fällt das abgetrennte Etikette nach unten und wird dabei gleichzeitig durch die Appliziereinheit auf das mit dem Etikette zu versehende Produkt aufgedrückt. Zwischen dem Abtrennen des Etikettes von der Materialbahn und dem Aufbringen auf dem Produkt wird aber das Etikette nicht von der Appliziereinheit erfaßt.

Es ist Aufgabe der vorliegenden Erfindung, eine Vorrichtung sowie ein Verfahren zum automatischen Aufbringen bzw. Applizieren von trägermateriallosen Selbstklebeetiketten zu schaffen, die bei einem einfachen Aufbau der Appliziervorrichtung eine leichte und störungsfreie Handhabung des einzelnen Selbstklebeetikettes ermöglichen.

Die vorstehende Aufgabe wird hinsichtlich der Appliziervorrichtung durch die Merkmale des Anspruchs 1 gelöst. Vorteilhafte Ausgestaltungen dieser Lösungen finden sich in den Unteransprüchen 2 bis 10.

Durch die sich in Vorschubrichtung der Selbstklebe-Materialbahn nach der Trenneinheit anschließenden Appliziereinheit besteht nunmehr die Möglichkeit, die von der Selbstklebematerialbahn abgetrennten und ggf. bereits bedruckten Selbstklebeetiketten an der keine Klebeschicht aufweisenden Seite zu erfassen und solange zu halten, bis das Selbstklebeetikett auf das Produkt aufzubringen ist. Da hierbei der Einsatz einer menschlichen Arbeitskraft nicht mehr notwendig ist, kann das Aufbringen in einer den Produktionserfordernissen angepaßten Weise schnell kontinuierlich oder diskontinuierlich erfolgen. Eine Störung des Produktionsprozesses infolge eines Anhaftens des abgetrennten Selbstklebeetikettes an der Hand einer Bedienungsperson und dgl. tritt nicht auf.

Um einen möglichst störungsfreien Betrieb zu gewährleisten, hat es sich dabei als vorteilhaft erwiesen, wenn die Appliziereinheit aus einer Ausgangsstellung, die sich beispielsweise oberhalb der Selbstklebe-Materialbahn befindet und in der die Selbstklebe-Materialbahn nicht von der Appliziereinheit erfaßbar ist, in eine Erfassungsstellung, in der bereits vor dem Abtrennen der entsprechende ein Selbstklebeetikette bildende Abschnitt der Selbstklebe-Materialbahn erfaßbar ist, und von dort weiter in eine Applizierstellung reversibel verfahrbar ist, in der das abgetrennte Selbstklebeetikett auf ein Produkt aufbringbar ist.

Das Erfassen und Halten des abgetrennten Selbstklebeetiketts kann auf unterschiedliche Weisen erfolgen. Es hat sich als vorteilhaft erwiesen, wenn die Appliziereinheit mittels eines Unterdrucks das Selbstklebeetikett an der keine Klebeschicht aufweisenden Seite, d.h. der bedruckbaren Seite erfaßt und bis zum Aufbringen auf ein Produkt hält.

Grundsätzlich besteht die Möglichkeit, das abgetrennte Selbstklebeetikett nur punktweise mittels einer Saugkraft zu halten. Das Aufbringen des Selbstklebeetiketts wird aber dadurch erleichtert, wenn die Appliziereinheit das Selbstklebe-etikett in einer flächigen Form hält, d.h. wenn die Appliziereinheit eine Haltefläche zum Halten des abgetrennten Selbstklebeetiketts aufweist. Damit dabei das Selbstklebeetikett nicht mit Falten und dgl. auf dem Produkt aufgebracht wird, hat es sich weiterhin als zweckmäßig erwiesen, wenn die Flächenausdehnung der Haltefläche zumindest gleich, vorzugsweise größer als die Flächenausdehnung des Selbstklebeetiketts ist.

Um das von der Appliziereinheit erfaßte Selbstklebeetikett auf das Produkt aufzubringen, ist es notwendig, wenn sich entweder das Produkt zu dem Selbstklebeetikett oder die Appliziereinheit mit dem Selbstklebeetikett zu dem Produkt bewegt. Grundsätzlich können hierbei die unterschiedlichsten Bewegungen ausgeführt werden. So ist es beispielsweise denkbar, daß die Appliziereinheit um eine im wesentlichen vertikal verlaufende Achse aus einer Erfassungsstellung, in der bereits vor dem Abtrennen der entsprechende Abschnitt der Selbstklebe-Materialbahn erfaßt worden ist, in eine Applizierstellung reversibel verschwenkbar ist, in der das Selbstklebeetikett auf das Produkt aufgebracht wird. Um hierbei möglichst geringen Raum zu beanspruchen, hat es sich als vorteilhaft erwiesen, wenn die Appliziereinheit zusammen mit dem erfaßten Selbstklebeetikett in etwa senkrecht zur Flächenausdehnung der Selbstklebe-Materialbahn reversibel verfahrbar ist. Hierdurch kann beispielsweise eine die zu beklebenden Produkte kontinuierlich oder diskontinuierlich heranfördernde Fördereinrichtung vorgesehen werden, oberhalb der die Appliziereinheit angeordnet ist. Sobald durch die Trenneinheit ein ggf. bereits bedrucktes und von der Appliziereinheit erfaßtes Selbstklebeetikett von der Selbstklebe-Materialbahn abgetrennt worden ist, befindet sich die Appliziereinheit in Bereitschaft zum Aufbringen des Selbstklebeetiketts auf das Produkt. Ist das Produkt dann unterhalb der Appliziereinheit angeordnet, so kann die Appliziereinheit vertikal zur Vorschubrichtung der Selbstklebe-Materialbahn bzw. annähernd senkrecht zur Flächenausdehnung der Selbstklebe-Materialbahn verfahren werden. Hierbei besteht auch die Möglichkeit, daß die Verfahrbewegung der Appliziereinheit bereits beginnt, bevor das Produkt vollständig unterhalb der Appliziereinheit angeordnet ist. Ebenso besteht die Möglichkeit, daß die Bewegungsabläufe des Produktes bzw. der Appliziereinheit zeitlich hintereinander erfolgen. Es ist hierbei noch zu bemerken, daß die Steuerung der Bewegungsabläufe dabei sowohl durch ein Programm als auch durch entsprechende Sensoren, wie beispielsweise Lichtschranken erfolgen kann.

Die zum Abtrennen eines einzelnen Selbstklebeetiketts von der Selbstklebe-Materialbahn vorgesehene Trenneinheit kann zum Ausführen des Trennvorgangs einen eigenen Antrieb besitzen. Neben der hierdurch verursachten Erhöhung der Herstellkosten für eine derartige Appliziervorrichtung bedarf ein separater Antrieb für die Trenneinheit eine entsprechende Steuerung, die die einzelnen Bewegungen der Trenneinheit sowie der Appliziereinheit miteinander koordiniert. Ist demgegenüber die Trenneinheit durch die Appliziereinheit antreibbar, so wird hierdurch nicht nur eine Antriebseinheit eingespart, sondern auch die zur Kooridination der Bewegung zwischen diesen beiden Einheiten notwendige Steuereinrichtung. Hierbei kann der Trennvorgang in einfacher Weise dadurch erzielt werden, daß die Trenneinheit an der Appliziereinheit angebracht und mit dieser in etwa senkrecht zur Selbstklebe-Materialbahn verfahrbar ist.

Die Trenneinheit selbst kann wieder die unterschiedlichsten Ausgestaltungen aufweisen. Üblicherweise ist eine Trenneinheit durch wenigstens ein Obermesser sowie mindestens ein Untermesser gebildet, von denen eines bewegbar ist, wogegen das andere ortsfest angeordnet ist. Bei einer so aufgebauten Trenneinheit hat es sich als vorteilhaft erwiesen, wenn das Obermesser durch die Appliziereinheit steuerbar und/oder antreibbar ist. Ebenso besteht die Möglichkeit, daß das Obermesser unmittelbar oder mittelbar an der Appliziereinheit und dort insbesondere an dem in Vorschubrichtung der Selbstklebe-Materialbahn vorderen Ende der Appliziereinheit angebracht ist. In diesem Fall wird nach der Vorschubbewegung der Selbstklebe-Materialbahn, die sowohl kontinuierlich als auch diskontinuierlich erfolgen kann, die Appliziereinheit beispielsweise abgesenkt, wobei das Obermesser, das in der Weise an der Appliziereinheit angebracht ist, daß es bei der Querbewegung der Appliziereinheit in Kontakt mit der Selbstklebe-Materialbahn gelangt, nach dem die Appliziereinheit die Selbstklebe-Materialbahn erfaßt hat, in Berührung mit der Selbstklebe-Materialbahn gelangt und in Zusammenwirkung mit dem Untermesser die Selbstklebe-Materialbahn durchtrennt. Da die Appliziereinheit den in Vorschubrichtung der Selbstklebe-Materialbahn hinter der Trenneinheit befindlichen Abschnitt der Materialbahn bereits erfaßt hat, wird nach dem Durchführen des Trennvorganges das so gewonnene, abgetrennte Selbstklebeetikett durch die Appliziereinheit gehalten. Bei der weiteren Absenkbewegung der Appliziereinheit wird dann das Selbstklebeetikett auf das Produkt aufgebracht.

Um das Abtrennen eines Selbstklebeetiketts von der Selbstklebe-Materialbahn zu unterstützen, kann weiterhin vorgesehen sein, daß die Appliziereinheit zumindest annähernd in Vorschubrichtung der Selbstklebe-Materialbahn reversibel bewegbar ist. Hierdurch wird verhindert, daß das Selbstklebeetikett nach dem Abtrennen nicht an der Trenneinheit und/oder der Selbstklebe-Materialbahn haften bleibt. Ist die Appliziereinheit zu der vorstehend genannten Bewegung in der Lage, hat es sich im Falle einer Trenneinheit aus einem Ober- und einem Untermesser als vorteilhaft erwiesen, wenn das Obermesser zwar von der Appliziereinheit antreibbar und/oder steuerbar ist, jedoch mit der Appliziereinheit selbst nicht in Kontakt steht.

Das Selbstklebematerial kann sowohl als flächiges Bahnmaterial als auch als ein auf eine Rolle aufgewickeltes Material bereitgestellt werden.

Damit der Betriebsablauf durch ein Anhaften der Klebeseite der Selbstklebe-Materialbahn nicht gestört wird, hat es sich als vorteilhaft erwiesen, wenn die mit der Klebeseite der Selbstklebe-Materialbahn in Berührung kommenden Bauteile zumindest der Trenneinheit mit einer der Adhäsionskraft dieser Klebeseite widerstehende Beschichtung versehen sind.

Die vorstehend erwähnte Aufgabe wird hinsichtlich des Verfahrens durch die Merkmale des Anspruchs 11 gelöst. Vorteilhafte Ausgestaltungen dieses erfindungsgemäßen Verfahrens finden sich in den Unteransprüchen 12 bis 14. Hinsichtlich des Verfahrens finden sich die gleichen Vorteile, wie sie vorstehend im Zusammenhang mit der Vorrichtung erläutert worden sind.

Weitere vorteilhafte Ausgestaltungen sowie ein Ausführungsbeispiel werden nachstehend anhand der beigefügten Zeichnung erläutert.

In der einzigen Zeichnungsfigur ist schematisch eine Druckeinheit 10, eine in Vorschubrichtung V einer nicht weiter dargestellten Selbstklebe-Materialbahn nach der Druckeinheit 10 angeordnete Trenneinheit 20 sowie eine sich daran in Vorschubrichtung V anschließende Appliziereinheit 30 vorgesehen. Die Druckeinheit 10 bedruckt die Selbstklebe-Materialbahn in bekannter Weise.

Die Trenneinheit 20 besteht aus einem Obermesser 22 sowie einem Untermesser 24. Das Obermesser 22 kann an der Appliziereinheit 30 in einer nachstehend noch erläuterten Weise angebracht sein. Demgegenüber ist das Untermesser 24 ortsfest beispielsweise am Rahmen der Druckeinheit 10 befestigt. Die Oberflächen des Obermessers 22, aber insbesondere des Untermessers 24, die in Kontakt mit der Klebeseite der Selbstklebe-Materialbahn gelangen, weisen eine Beschichtung auf, die ein Anhaften der Selbstklebe-Materialbahn an der Trenneinheit 20 verhindern. Ebenso kann das Obermesser 22 von der Appliziereinheit 30 angetrieben und/oder gesteuert werden, wobei das Obermesser 22 nicht an der Appliziereinheit 30 angebracht sein muß. In diesem Fall wird die Bewegung des Obermessers 22 von der Bewegung der Appliziereinheit 30 abgeleitet, jedoch steht das Obermesser 22 nicht in unmittelbarem Kontakt zur Appliziereinheit 30.

Die Appliziereinheit 30 besteht aus einem Halteelement 32, welches eine Haltefläche 34 aufweist. Die Haltefläche 34 besitzt vorzugsweise eine solche Flächenausdehnung, daß sie ein von der Selbstklebe-Materialbahn durch die Trenneinheit 20 abgetrenntes Selbstklebeetikett, das ebenfalls nicht weiter dargestellt ist, in der Weise halten kann, daß der Rand der Haltefläche 34 das Selbstklebeetikett überragt. Zum Halten des Selbstklebeetiketts ist die Appliziereinheit 30 mit einer ebenfalls nicht weiter dargestellten Saugvorrichtung zum Erzeugen eines Unterdruckes versehen. Hierdurch wird die Selbstklebe-Materialbahn, die sich unterhalb der Appliziereinheit 30, bezogen auf die Anordnung der einzigen Zeichnungsfigur, angeordnet ist, an der keine Klebeschicht aufweisenden Seite, d.h. der Seite mit einem ggf. durch die Druckeinheit 10 vorgenommenen Aufdruck, erfaßt und an der Haltefläche 34 gehalten.

Wie aus der einzigen Zeichnungsfigur weiter hervorgeht, kann das Obermesser 22 an dem in Vorschubrichtung V vorderen Ende der Appliziereinheit 30 an dieser angebracht sein. Dabei ragt das Obermesser 22 über die Haltefläche 34 nach unten hervor. Hierdurch erfolgt das Abtrennen eines Selbstklebetiketts von der Selbstklebe-Materialbahn, bevor die Appliziereinheit 30 den Förderweg der Selbstklebe-Materialbahn überquert. In dem Fall, in dem die Appliziereinheit 30 zumindest annähernd in Vorschubrichtung V der Selbstklebe-Materialbahn reversibel verfahrbar ist, um den Trennvorgang für das Selbstklebeetikett von der Selbstklebe-Materialbahn zu unterstützen, kann auch vorgesehen sein, daß das Obermesser 22 zwar von der Appliziereinheit 30 angetrieben und/oder gesteuert wird, jedoch nicht an der Appliziereinheit 30 unmittelbar angebracht ist.

Wie durch den Doppelpfeil B in der einzigen Zeichnungsfigur dargestellt ist, ist die Appliziereinheit 30 in einer Richtung senkrecht zur Flächenausdehnung der Selbstklebe-Materialbahn reversibel verfahrbar. Hierbei nimmt die Appliziereinheit 30 wenigstens drei Stellungen ein. Die Appliziereinheit 30 ist aus einer Außerbetriebsstellung in eine Erfassungsstellung verfahrbar, in der die Appliziereinheit 30 die unterhalb des Halteelements 32 befindlichen Selbstklebe-Materialbahn erfaßt. Bei der Bewegung aus der Ausgangsstellung in die Erfassungsstellung kann das Obermesser bereits in Kontakt mit der Selbstklebe-Materialbahn gelangen. Ein Durchtrennen muß hierbei aber noch nicht erfolgen. Ist die Durchtrennung der Selbstklebe-Materialbahn zum Erzeugen eines einzelnen Selbstklebeetiketts bereits in dieser Stellung erfolgt, so kann weiterhin vorgesehen sein, daß die Appliziereinheit 30 zumindest annähernd in Vorschubrichtung V der Selbstklebe-Materialbahn reversibel verfahrbar ist, um diesen Trennvorgang zu unterstützen. In diesem Fall wird dann das Obermesser 22 nur von der Appliziereinheit 30 angetrieben bzw. gesteuert, steht jedoch nicht in Kontakt mit der Appliziereinheit 30. Aus der Erfassungsstellung ist das Halteelement 32 der Appliziereinheit 30 in eine Applizierstellung verfahrbar, in der das von der Selbstklebe-Materialbahn abgetrennte Selbstklebeetikett auf ein unterhalb der Appliziereinheit 30, bezogen auf die einzige Zeichnungsfigur, befindliches Produkt P aufbringbar ist. Bei der Bewegung aus der Erfassungsstellung in die Applizierstellung kann dabei das Abtrennen des Selbstklebeetiketts mittels der Trenneinheit 20 von der Selbstklebe-Materialbahn erfolgen. Selbstverständlich ist aber auch denkbar, daß die Appliziereinheit 30 nach dem Abtrennen des Selbstklebeetiketts von der Selbstklebe-Materialbahn und vor Erreichen der Applizierstellung eine Zwischenstellung, die als Haltestellung bezeichnet werden kann, einnimmt.

## Patentansprüche

1. Appliziervorrichtung für trägermatieriallose Selbstklebeetiketten mit einer Trenneinheit (20) zum Abtrennen eines einzelnen Selbstklebeetikettes von einer Selbstklebe-Materialbahn und mit einer in Vorschubrichtung (V) der Selbstklebe-Materialbahn nach der Trenneinheit (20) vorgesehenen Appliziereinheit (30), die im wesentlichen quer zur Flächenausdehnung der Selbstklebe-Materialbahn reversibel verfahrbar ist und die das Selbstklebeetikette an seiner kleberfreien Seite erfaßt, um es auf einem mit dem Selbstklebeetikette zu versehenden Produkt (P) aufzubringen,
**dadurch gekennzeichnet, daß** die Appliziereinheit (30) vor der Abtrennung eines Selbstklebeetikettes von der Selbstklebe-Materialbahn durch die Trenneinheit (20) in eine Erfassungsstellung bringbar ist, in der sie die Selbstklebe-Materialbahn erfaßt, und daß nach dem Abtrennen des Selbstklebeetikettes von der Selbstklebe-Materialbahn durch die Trenneinheit (20) die Appliziereinheit (30) in Vorschubrichtung (V) der Selbstklebe-Materialbahn reversibel verfahrbar ist, um das Lösen des abgetrennten und durch die Appliziereinheit gehaltenen Etikettes von der Selbstklebe-Materialbahn zu unterstützen.

2. Appliziervorrichtung nach Anspruch 1,
**dadurch gekennzeichnet, daß** die Appliziereinheit (30) mittels eines Unterdrucks das Selbstklebeetikett erfaßt und bis zum Aufbringen auf ein Produkt (P) hält.

3. Appliziervorrichtung nach Anspruch 1 oder 2,
**dadurch gekennzeichnet, daß** die Appliziereinheit (30) eine Haltefläche (34) zum Halten des abgetrennten Selbstklebeetiketts aufweist.

4. Appliziervorrichtung nach Anspruch 3,
**dadurch gekennzeichnet, daß** die Flächenausdehnung der Haltefläche (34) zumindest gleich, vorzugsweise größer als die Flächenausdehnung des Selbstklebeetiketts ist.

5. Appliziervorrichtung nach einem der Ansprüche 1 bis 4,
**dadurch gekennzeichnet, daß** die Trenneinheit (20) durch die Appliziereinheit (30) antreibbar ist.

6. Appliziervorrichtung nach Anspruch 5,
**dadurch gekennzeichnet, daß** die Trenneinheit (20) an der Appliziereinheit (30) angebracht ist und mit dieser in etwa senkrecht zur Flächenausdehnung der Selbstklebe-Materialbahn verfahrbar ist.

7. Appliziervorrichtung nach Anspruch 5 oder 6, bei der die Trenneinheit (20) wenigstens ein Obermesser (22) sowie mindestens ein Untermesser (24) aufweist,
**dadurch gekennzeichnet, daß** das Obermesser (22) durch die Appliziereinheit (30) steuerbar und/oder antreibbar ist.

8. Appliziervorrichtung nach Anspruch 7,
**dadurch gekennzeichnet, daß** das Obermesser (22) in der Weise an der Appliziereinheit (30) angebracht ist, daß es bei der Bewegung senkrecht zur Flächenausdehnung der Selbstklebe-Materialbahn der Appliziereinheit (30) in Kontakt mit der Selbstklebe-Materialbahn gelangt, nach dem die Appliziereinheit (30) die Selbstklebe-Materialbahn erfaßt hat.

9. Appliziervorrichtung nach einem der Ansprüche 1 bis 8,
**dadurch gekennzeichnet, daß** das Selbstklebematerial von einer Rolle abziehbar ist, die in einer Druckeinheit (10) oder in Vorschubrichtung (V) der Selbstklebe-Materialbahn vor der Druckeinheit (10) anordenbar ist.

10. Appliziervorrichtung nach einem der Ansprüche 1 bis 9,
**dadurch gekennzeichnet, daß** die mit der Klebeseite der Selbstklebe-Materialbahn in Berührung kommenden Bauteile der Trenneinheit (20) mit einer der Adhäsionskraft dieser Klebeseite widerstehenden Beschichtung versehen sind.

11. Verfahren zum Applizieren von trägermateriallosen Selbstklebeetiketten, bei dem einzelne Selbstklebeetiketten von einer Selbstklebe-Materialbahn mittels einer Trenneinheit abgetrennt und mittels einer ein Selbstklebeetikette an dessen kleberfreien Seite haltenden Appliziereinheit auf ein Produkt aufgebracht werden,
**dadurch gekennzeichnet, daß** die Trenneinheit das Selbstklebeetikette nach dem Erfassen der Selbstklebe-Materialbahn durch die Appliziereinheit von der Materialbahn abtrennt und daß die Appliziereinheit nach dem Abtrennen eine Bewegung in Vorschubrichtung der Selbstklebe-Materialbahn reversibel ausführt, um das Lösen des abgetrennten und durch die Appliziereinheit gehaltenen Etikettes von der Selbstklebe-Materialbahn zu unterstützen.

12. Verfahren nach Anspruch 11,
**dadurch gekennzeichnet, daß** die Appliziereinheit die abgetrennten Selbst-klebeetiketten mittel Saugkraft erfaßt.

13. Verfahren nach Anspruch 11 oder 12,
**dadurch gekennzeichnet, daß** die Appliziereinheit aus einer Ausgangsstellung, in der die Selbstklebe-Materialbahn nicht von der Appliziereinheit erfaßbar ist, in eine Erfassungsstellung, in der die Selbstklebe-Materialbahn erfaßbar ist, und von dort weiter in eine Applizierstellung reversibel verfahren wird, in der das abgetrennte Selbstklebe-Etikett auf ein Produkt aufbringbar ist.

14. Verfahren nach einem der Ansprüche 11 bis 13,
**dadurch gekennzeichnet, daß** die Trenneinheit von der Appliziereinheit angetrieben wird.

## Claims

1. An application device for backing-less self-adhesive labels with a separating unit (20) for separating an individual self-adhesive label from a length of self-adhesive material and with an application unit (30) provided in the direction of advance (V) of the length of self-adhesive material after the separating unit (20), which application unit is reversibly displaceable substantially transversely to the superficial extent of the length of self-adhesive material and which grasps the self-adhesive label on its adhesive-free side, in order to apply it to a product (P) which is to be provided with the self-adhesive label,
**characterised in that** the application unit (30), before a self-adhesive label is separated from the length of self-adhesive material by the separating unit (20), can be brought into a grasping position in which it grasps the length of self-adhesive material, and that once the self-adhesive label has been separated from the length of self-adhesive material by the separating unit (20) the application unit (30) can be reversibly displaced in the direction of advance (V) of the length of self-adhesive material, in order to support the detachment of the separated label, which is held by the application unit, from the length of self-adhesive material.

2. An application device according to Claim 1, **characterised in that** the application unit (30) grasps the self-adhesive label by means of a partial vacuum and holds it until it is applied to a product (P).

3. An application device according to Claim 1 or 2, **characterised in that** the application unit (30) has a holding surface (34) for holding the separated self-adhesive label.

4. An application device according to Claim 3, **characterised in that** the superficial extent of the holding surface (34) is at least equal to, preferably greater than, the superficial extent of the self-adhesive label.

5. An application device according to one of Claims 1 to 4, **characterised in that** the separating unit (20) can be driven by the application unit (30).

6. An application device according to Claim 5, **characterised in that** the separating unit (20) is attached to the application unit (30) and can be displaced therewith approximately at right-angles to the superficial extent of the length of self-adhesive material.

7. An application device according to Claim 5 or 6, in which the separating unit (20) has at least one upper blade (22) and at least one lower blade (24),
**characterised in that** the upper blade (22) can be controlled and/or driven by the application unit (30).

8. An application device according to Claim 7, **characterised in that** the upper blade (22) is attached to the application unit (30) such that upon movement at right-angles to the superficial extent of the length of self-adhesive material the application unit (30) comes into contact with the length of self-adhesive material, once the application unit (30) has grasped the length of self-adhesive material.

9. An application device according to one of Claims 1 to 8, **characterised in that** the self-adhesive material can be drawn off a roll which can be arranged in a printing unit (10) or in the direction of advance (V) of the length of self-adhesive material before the printing unit (10).

10. An application device according to one of Claims 1 to 9, **characterised in that** the components of the separating unit (20) which come into contact with the adhesive side of the length of self-adhesive material are provided with a coating which resists the adhesive force of this adhesive side.

11. A process for applying backing-less self-adhesive labels, in which individual self-adhesive labels are separated from a length of self-adhesive material by a separating unit and are applied to a product by means of an application unit which holds a self-adhesive label on the adhesive-free side thereof,
**characterised in that** the separating unit separates the self-adhesive label from the length of material once the application unit has grasped the length of self-adhesive material and that the application unit after separation reversibly performs a movement in the direction of advance of the length of self-adhesive material in order to support the detachment of the separated label, which is held by the application unit, from the length of self-adhesive material.

12. A process according to Claim 11, **characterised in that** the application unit grasps the separated self-adhesive labels by means of a suction force.

13. A process according to Claim 11 or 12, **characterised in that** the application unit is reversibly displaced from a starting position in which the length of self-adhesive material cannot be grasped by the application unit into a grasping position in which the length of self-adhesive material can be grasped, and thence on into an application position in which the separated self-adhesive label can be applied to a product.

14. A process according to one of Claims 11 to 13, **characterised in that** the separating unit is driven by the application unit.

## Revendications

1. Dispositif d'application pour des étiquettes autoadhésives sans support, avec une unité de séparation (20) pour séparer une étiquette autoadhésive individuelle d'une feuille de matériau autoadhésive, et avec une unité d'application (30), prévue en aval de l'unité de séparation (20) dans le sens d'avance (V) de la feuille de matériau autoadhésive, qui peut être déplacée de façon réversible essentiellement transversalement par rapport à la superficie de la feuille de matériau autoadhésive, et qui intercepte l'étiquette autoadhésive sur son côté démuni d'adhésif, pour l'appliquer sur un produit (P) à munir de l'étiquette autoadhésive, **caractérisé en ce que** l'unité d'application (30) peut être amenée dans une position d'interception, dans laquelle elle intercepte la feuille de matériau autoadhésive, avant la séparation d'une étiquette autoadhésive de la feuille de matériau autoadhésive par l'unité de séparation (20), et **en ce que** l'unité d'application (30) peut être déplacée de façon réversible dans le sens d'avance (V) de la feuille de matériau autoadhésive, après la séparation de l'étiquette autoadhésive de la feuille de matériau autoadhésive par l'unité de séparation (20), pour favoriser le détachement de l'étiquette séparée et maintenue par l'unité d'application, de la feuille de matériau autoadhésive.

2. Dispositif d'application suivant la revendication 1, **caractérisé en ce que** l'unité d'application (30) intercepte par dépression l'étiquette autoadhésive et la maintient jusqu'à l'application sur un produit (P).

3. Dispositif d'application suivant l'une des revendications 1 et 2, **caractérisé en ce que** l'unité d'application (30) présente une surface de maintien (34) pour maintenir l'étiquette autoadhésive séparée.

4. Dispositif d'application suivant la revendication 3, **caractérisé en ce que** la superficie de la surface de maintien (34) est au moins égale, de préférence supérieure, à la superficie de l'étiquette autoadhésive.

5. Dispositif d'application suivant l'une des revendications 1 à 4, **caractérisé en ce que** l'unité de séparation (20) est entraînable par l'unité d'application (30).

6. Dispositif d'application suivant la revendication 5, **caractérisé en ce que** l'unité de séparation (20) est montée sur l'unité d'application (30) et avec laquelle elle peut être déplacée à peu près perpendiculairement par rapport à la superficie de la feuille de matériau autoadhésive.

7. Dispositif d'application suivant l'une des revendications 5 et 6, sur lequel l'unité de séparation (20) présente au moins une lame supérieure (22), ainsi qu'au moins une lame inférieure (24), **caractérisé en ce que** la lame supérieure (22) peut être commandée et/ou entraînée par l'unité d'application (30).

8. Dispositif d'application suivant la revendication 7, **caractérisé en ce que** la lame supérieure (22) est montée sur l'unité d'application (30) de manière à parvenir au contact: de la feuille de matériau autoadhésive lors du déplacement de l'unité d'application (30) perpendiculairement à la superficie de la feuille de matériau autoadhésive, après que l'unité d'application (30) ait intercepté la feuille de matériau autoadhésive.

9. Dispositif d'application suivant l'une des revendications 1 à 8, **caractérisé en ce que** la feuille de matériau autoadhésive peut être tirée d'un rouleau, qui peut être disposé dans une unité de pression (10) ou en amont de l'unité de pression (10) dans le sens d'avance (V) de la feuille de matériau autoadhésive.

10. Dispositif d'application suivant l'une des revendications 1 à 9, **caractérisé en ce que** les composants de l'unité de séparation (20), entrant au contact du côté adhésif de la feuille de matériau autoadhésive, sont munis d'un revêtement s'opposant à la force d'adhérence de ce côté adhésif.

11. Procédé d'application d'étiquettes autoadhésives sans support, selon lequel des étiquettes autoadhésives individuelles sont séparées d'une feuille de matériau autoadhésive au moyen d'une unité de séparation, et sont appliquées sur un produit au moyen d'une unité d'application maintenant une étiquette autoadhésive sur son côté démuni d'adhésif, **caractérisé en ce que** l'unité de séparation sépare l'étiquette autoadhésive de la feuille de matériau après l'interception de la feuille de matériau autoadhésive par l'unité d'application, et **en ce que** l'unité d'application exécute de façon réversible, après la séparation, un mouvement dans le sens d'avance de la feuille de matériau autoadhésive, pour favoriser le détachement de l'étiquette séparée et maintenue par l'unité d'application, de la feuille de matériau autoadhésive.

12. Procédé suivant la revendication 11, **caractérisé en ce que** l'unité d'application intercepte par force d'aspiration les étiquettes autoadhésives séparées.

13. Procédé suivant l'une des revendications 11 et 12, **caractérisé en ce que** l'unité d'application est déplacée de façon réversible d'une position initiale, dans laquelle la feuille de matériau autoadhésive ne peut pas être interceptée par l'unité d'application, dans une position d'interception, dans laquelle peut être interceptée la feuille de matériau autoadhésive, et de là dans une position d'application, dans laquelle l'étiquette autoadhésive séparée peut être appliquée sur un produit.

14. Procédé suivant l'une des revendications 11 à 13, **caractérisé en ce que** l'unité de séparation est entraînée par l'unité d'application.
